# EUROPÄISCHE PATENTSCHRIFT

(11) **EP 3 055 470 B1**
(45) Veröffentlichungstag und Bekanntmachung des Hinweises auf die Patenterteilung: **12.12.2018**
(21) Anmeldenummer: 14808812.3
(22) Anmeldetag: 08.10.2014
(51) Int. Cl.: E05B 27/00, E05B 35/00

(54) **SCHLIESSZYLINDER - SCHLÜSSEL - SYSTEM**
SYSTEM OF A LOCK CYLINDER AND KEY
SYSTÈME DE CYLINDRE DE SERRURE ET CLÉ

(30) Priorität: 10.10.2013 DE 102013017117
(43) Veröffentlichungstag der Anmeldung: 17.08.2016
(73) Patentinhaber: Assa Abloy Sicherheitstechnik GmbH, 72458 Albstadt (DE)
(72) Erfinder: MATSCHKE, Steffen, 14167 Berlin (DE)
(74) Vertreter: Meissner, Peter E.
(86) Internationale Anmeldenummer: PCT/DE2014/000514
(87) Internationale Veröffentlichungsnummer: WO 2015/051781

(56) Entgegenhaltungen:
- WO-A1-01/77467
- DE-A1- 2 833 453
- DE-A1- 4 041 094
- DE-B3-102011 014 797
- FR-A1- 2 305 578

## Beschreibung

Die Erfindung betrifft ein Schließzylinder - Schlüssel - System, umfassend einen Schließzylinder mit einem darin drehbar gelagerten Zylinderkern, wobei im Zylinderkern eine radial in eine Labyrinth-Nut im Schließzylindergehäuse bewegbare, federbelastete Sperrleiste vorgesehen ist, die bei nicht passendem Schlüssel, die Trennebene Zylinderkern/Schließzylindergehäuse übergreifend, eine Drehung des Zylinderkernes verhindert, wobei im Schlüsselschaft eine parallel zum Schlüsselrücken des Schlüssels verlaufenden Bohrung vorgesehen ist, in der ein Magnet abgeordnet ist, dessen axiale Länge geringer als die axiale Erstreckung der Bohrung ist,
- wobei im Zylinderkern, im Bereich der Sperrleiste, eine Ausnehmung vorgesehen ist, in der sich eine magnetische Kugel befindet, die beim Einführen des Schlüssels in den Zylinderkern von dem Magneten im Schlüssel parallel zur Zylinderkernachse und entlang der Sperrleiste verschiebbar ist,
   und
- wobei die Sperrleiste mindestens eine Nut aufweist, die bei einer definierten axialen Verschiebung der magnetischen Kugel zumindest einen Teilumfang dieser aufnimmt, so dass sich die federbelastete Sperrleiste radial hinter die Trennebene Zylinderkern/Schließzylindergehäuse zurück bewegen kann.

Ein solches Schließzylinder - Schlüssel - System ist im Dokument FR 2 305 578 offenbart. Ein Schlüssel mit einem Magnet, dessen axiale Länge geringer als die axiale Erstreckung der Bohrung des Schlüsselschaftes ist, ist aus dem Dokument DE 40 41 094 A1 bekannt.

Aufgabe der Erfindung ist es, die Kopiersicherheit und die Kombinatorik des Schlüssels zu erhöhen.

Gelöst wird diese Aufgabe erfindungsgemäß durch die verschiebbare Lagerung des Magnets in der Bohrung des Schlüsselschaftes.

In eine Bohrung im Schlüssel (parallel zum Schlüsselrücken) ist ein Magnet eingesetzt, der aufgrund der Bohrungstiefe und des Bohrungsdurchmessers frei beweglich ist.

Weitere Ausgestaltungen ergeben sich aus den Unteransprüchen.

Die Bohrung wird durch eine nichtmagnetische Kugel / Stopfen verschlossen.

Im Zylinderkern befindet sich eine frei bewegliche, magnetische Kugel. Diese Kugel wird von dem Magneten im Schlüssel parallel zur Kern-Achse bewegt. Eine gefederte Sperrleiste mit Nut blockiert die Drehung des Kerns wenn die sich dahinter befindende magnetische Kugel nicht in der richtigen Position ist.

Durch unterschiedliche Bohrungstiefen oder Positionen des Magneten in der Bohrung im Schlüssel lässt sich die Magnetposition verändern und damit die Position der magnetischen Kugel. Entsprechend würde sich die Nut in der Sperrleiste an der korrespondierenden Position befinden.

Eine weitere Codierungsmöglichkeit ergibt sich durch unterschiedliche Magnetisierungen des Magneten im Schlüssel, wobei eine diametrale Magnetisierung die magnetische Kugel mittig zum Magneten im Schlüssel ausrichtet, während sich bei einer axialen Magnetisierung die magnetische Kugel zur Spitze des Maneten im Schlüssel ausrichtet. Diese Unterschiede treten natürlich dann besonders auf, wenn der Magnet im Schlüssel eine axiale Länge aufweist, also stabförmig ist.

Ein magnetischer Stift im vorderen Bereich des Zylinderkerns sorgt dafür, dass beim Einführen des Schlüssels der Magnet im Schlüssel sich immer am Anschlag (max. Bohrungstiefe) befindet. Die magnetische Kugel wird beim Herausziehen des Schlüssels ebenfalls an einen Anschlag gezogen (blockierende Position).

Durch das erfindungsgemäße Schließzylinder - Schlüssel - System ergeben sich eine Reihe von Vorteilen, zu denen unter anderem die nachfolgend beschrieben gehören.

Der Magnet im Schlüssel ist geschützt, weil die Bohrung wieder verschlossen wird. Die Kodierung (Bohrungstiefe im Schlüssel) ist nicht von außen erkennbar, weil der Magnet sich im Schlüssel bewegen kann.

Die Blockierung mittels Sperrleiste ist einfach und sehr fehlertolerant. Die magnetische Kugel ist durch die Sperrleiste gut gegen Verschmutzung geschützt.

Die Erfindung soll nachfolgend unter Bezug auf die Zeichnungen erläutert werden.

Dabei zeigt:
- Fig. 1: eine schematische Seitenansicht des Schließzylinders mit eingeführtem Schlüssel
- Fig. 1a, 1b: Schnitte gemäß A-A bzw. B-B
- Fig. 2: eine schematische Teilseitenansicht des Schlüsselschaftes und eines Teils der Schließzylinders mit noch nicht eingeführtem bzw. abgezogenen Schlüssel und
- Fig. 2a: einen Schnitt gemäß C-C

Figur 1 zeigt den Schlüssel 1, der in den Zylinderkern 2 - oder genauer gesagt, in den Schlüsselkanal des Zylinderkerns - eingeführt ist.
Das Schließzylindergehäuse, in dem der Zylinderkern drehbar gelagert ist, ist mit 12 bezeichnet.
Die Figuren 1a und 1b sind Schnitte gemäß A-A bzw. B-B in dieser Figur 1.

Aus diesen Schnitten ist ersichtlich, dass in einer - im Schlüsselschaft - parallel zum Schlüsselrücken verlaufenden Bohrung 5 ein Magnet 3 verschiebbar angeordnet ist. An der Schlüsselspitze ist die Bohrung durch einen nichtmagnetischen Verschluss 4, beispielsweise eine Kugel oder einen Stopfen verschlossen.

Im Zylinderkern 2 befindet sich auf Höhe der Labyrinth-Nut 13 eine Ausnehmung 10 im Zylinderkern, in der sich eine magnetische Kugel 6 parallel zum Schließkanal bewegen kann. Die Sperrleiste 8 weist mindestens eine Nut 9 - in diesem Fall eine Umfangsnut - auf und wird von Federn 7 nach außen gedrückt. In der dargestellten Position ist die Sperrleiste 8 in der Sperrstellung, d.h. durch die Federn 7 über die Trennebene Zylinderkern/Schließzylindergehäuse in die Labyrinth-Nut gedrückt.

Der Schnitt 1a zeigt aber, dass sich die magnetische Kugel 6 - ausgerichtet durch den Magneten 3 im Schlüssel - in einer Position befindet, in der sie beim radialen Zurückbewegen der Sperrleiste, in Folge der Drehung des Zylinderkerns, von der Nut 9 in der Sperrleiste aufgenommen werden würde, also die Bewegung radial nach Innen möglich ist, und damit die Sperrleiste hinter die Trennebene zurücktreten kann, so dass ein Schließvorgang ausführbar ist.

Aus den Figuren 1a und 2a ist ersichtlich, dass im vorderen Teil des Zylinderkerns 2, also nahe dessen Stirnseite, ein magnetischer Stift 11 angeordnet ist, der dazu dient, den Magneten 3 im Schlüssel zu positionieren, wenn der Schlüssel in den Zylinderkern eingeführt bzw. abgezogen wird.
Beim Einführen des Schlüssels wird dieser Magnet 3 durch den magnetischen Stift 11 an den hinteren Anschlag der Bohrung 5 gedrückt, ähnlich wie dies aus der Figur 1a ersichtlich ist. Wird dagegen der Schlüssel abgezogen, dann wird der Magnet 3 - wie aus der Figur 2a ersichtlich - gegen den vorderen Anschlag (Kugel 4) bewegt.

## Patentansprüche

1. Schließzylinder - Schlüssel - System, umfassend einen Schließzylinder mit einem darin drehbar gelagerten Zylinderkern (2), wobei im Zylinderkern eine radial in eine Labyrinth-Nut im Schließzylindergehäuse bewegbare, federbelastete Sperrleiste (8) vorgesehen ist, die bei nicht passendem Schlüssel, die Trennebene Zylinderkern/Schließzylindergehäuse übergreifend, eine Drehung des Zylinderkernes verhindert,
- wobei im Schlüsselschaft eine parallel zum Schlüsselrücken des Schlüssels (1) verlaufenden Bohrung (5) vorgesehen ist, in der ein Magnet (3) abgeordnet ist, dessen axiale Länge geringer als die axiale Erstreckung der Bohrung ist,
- wobei im Zylinderkern (2), im Bereich der Sperrleiste (8), eine Ausnehmung (10) vorgesehen ist, in der sich eine magnetische Kugel (6) befindet, die beim Einführen des Schlüssels in den Zylinderkern von dem Magneten im Schlüssel parallel zur Zylinderkernachse und entlang der Sperrleiste (8) verschiebbar ist,
- und wobei die Sperrleiste mindestens eine Nut (9) aufweist, die bei einer definierten axialen Verschiebung der magnetischen Kugel (6) zumindest einen Teilumfang dieser aufnimmt, so dass sich die federbelastete Sperrleiste radial hinter die Trennebene Zylinderkern/Schließzylindergehäuse zurück bewegen kann,
**dadurch gekennzeichnet,**
**dass** der Magnet (3) in der Bohrung (5) des Schlüsselschaftes verschiebbar gelagert ist.

2. Schließzylinder - Schlüssel - System nach Anspruch 1,
**dadurch gekennzeichnet,**
**dass** die Bohrung (5) im Schlüssel (1) von der Schlüsselspitze ausgeht und - nach Einsetzen des Magneten (3) - durch eine nichtmagnetische Kugel / Stopfen (4) verschlossen ist..

3. Schließzylinder - Schlüssel - System nach einem der vorstehenden Ansprüche,
**dadurch gekennzeichnet,**
**dass** die Verschiebbarkeit des Magneten (3) und damit dessen wirksame Position durch die axiale Erstreckung der Bohrung (5) bestimmt ist und die axiale Anordnung der Nut auf der Sperrleiste in Abhängigkeit von dieser Verschiebbarkeit des Magneten definiert ist.

4. Schließzylinder - Schlüssel - System nach einem der vorstehenden Ansprüche,
**dadurch gekennzeichnet,**
**dass** im Zylinderkern (2), nahe dessen Stirnseite, ein magnetischer Stift (11) angeordnet ist, der beim Einführen des Schlüssels (1) den Magneten (3) im Schlüssel gegen das rückwärtige Ende der Bohrung (5) drückt und beim Herausziehen des Schlüssels den Magneten (3) gegen den vorderen Anschlag zieht.

5. Schließzylinder - Schlüssel - System nach einem der vorstehenden Ansprüche,
**dadurch gekennzeichnet,**
**dass** der Magnet (3) im Schlüsselschaft diametral magnetisiert ist

6. Schließzylinder - Schlüssel - System nach einem der vorstehenden Ansprüche,
**dadurch gekennzeichnet,**
**dass** der Magnet (3) im Schlüsselschaft axial magnetisiert ist.

7. Schließzylinder - Schlüssel - System nach einem der vorstehenden Ansprüche,
**dadurch gekennzeichnet,**
**dass** der Magnet (3) im Schlüsselschaft oder die magnetische Kugel (6) im Zylinderkern aus einem ferromagnetischen Material bestehen.

## Claims

1. A lock cylinder/key system, comprising a lock cylinder with a cylinder core (2) rotatably mounted therein, wherein a springloaded locking bar (8) which is movable radially into a labyrinth groove in the lock cylinder housing is provided in the cylinder core, which bar, when a key does not fit, extending across the cylinder core/lock cylinder housing separating plane, prevents rotation of the cylinder core,
- wherein
a bore (5) running parallel to the key back of the key (1) is provided in the key shank, in which bore a magnet (3), the axial length of which is less than the axial extent of the bore, is arranged,
- wherein
in the cylinder core (2), in the region of the locking bar (8), a recess (10) is provided in which a magnetic ball (6) is located which upon the key being inserted into the cylinder core is displaceable by the magnet in the key parallel to the cylinder core axis and along the locking bar (8),
- and wherein
the locking bar has at least one groove (9) which upon a defined axial displacement of the magnetic ball (6) receives at least a partial extent thereof, so that the springloaded locking bar can move back radially to behind the cylinder core/lock cylinder housing separating plane,
**characterised in that**
the magnet (3) is displaceably mounted in the bore (5) of the key shank.

2. A lock cylinder/key system according to Claim 1,
**characterised in that**
the bore (5) in the key (1) starts from the key tip and - after insertion of the magnet (3) - is closed by a non-magnetic ball/plug (4).

3. A lock cylinder/key system according to one of the preceding claims,
**characterised in that**
the displaceability of the magnet (3) and hence the effective position thereof is determined by the axial extent of the bore (5) and the axial arrangement of the groove on the locking bar is defined dependent on this displaceability of the magnet.

4. A lock cylinder/key system according to one of the preceding claims,
**characterised in that**
in the cylinder core (2), close to the end face thereof, a magnetic pin (11) is arranged which upon insertion of the key (1) presses the magnet (3) in the key against the rearward end of the bore (5), and upon removal of the key draws the magnet (3) against the front stop.

5. A lock cylinder/key system according to one of the preceding claims, **characterised in that**
the magnet (3) is diametrically magnetised in the key shank.

6. A lock cylinder/key system according to one of the preceding claims,
**characterised in that**
the magnet (3) is axially magnetised in the key shank.

7. A lock cylinder/key system according to one of the preceding claims,
**characterised in that**
the magnet (3) in the key shank or the magnetic ball (6) in the cylinder core consists of a ferromagnetic material.

## Revendications

1. Système cylindre de serrure et clé comprenant un cylindre de fermeture avec un noyau de cylindre (2) logé de manière rotative dedans, dans lequel une traverse (8) sollicitée par ressort, mobile radialement dans une rainure de labyrinthe dans le boîtier de cylindre de fermeture est prévue dans le noyau de cylindre, laquelle empêche en cas de clé inadaptée, recouvrant le plan de séparation noyau de cylindre/boîtier de cylindre de fermeture, une rotation du noyau de cylindre,
- dans lequel un perçage (5) s'étendant parallèlement au dos de clé de la clé (1) est prévu dans la tige de clé, dans lequel un aimant (3) est agencé, dont la longueur axiale est inférieure à l'étendue axiale du perçage,
- dans lequel un évidement (10) est prévu dans le noyau de cylindre (2) dans la zone de la traverse (8), dans lequel une bille magnétique (6) se trouve, laquelle est déplaçable lors de l'introduction de la clé dans le noyau de cylindre par l'aimant dans la clé parallèlement à l'axe de noyau de cylindre et le long de la traverse (8),
- et dans lequel la traverse présente au moins une rainure (9) qui reçoit pour un déplacement axial défini de la bille magnétique (6) au moins une périphérie partielle de celle-ci de sorte que la traverse sollicitée par ressort puisse se redéplacer radialement derrière le plan de séparation noyau de cylindre/boîtier de cylindre de fermeture,
**caractérisé en ce que**
l'aimant (3) est logé dans le perçage (5) de la tige de clé de manière mobile.

2. Système cylindre de fermeture et clé selon la revendication 1,
**caractérisé en ce que** !
le perçage (5) dans la clé (1) sort de la pointe de clé et - après l'insertion de l'aimant (3) - est fermé par une bille / un bouchon (4) non magnétique.

3. Système cylindre de fermeture et clé selon l'une quelconque des revendications précédentes,
**caractérisé en ce que**
la mobilité de l'aimant (3) et ainsi sa position active est déterminée par l'étendue axiale du perçage (5) et l'agencement axial de la rainure est défini sur la traverse en fonction de cette mobilité de l'aimant.

4. Système cylindre de fermeture et clé selon l'une quelconque des revendications précédentes,
**caractérisé en ce que**
une tige magnétique (11) est agencée dans le noyau de cylindre (2), près de son côté avant, laquelle pousse lors de l'introduction de la clé (1) l'aimant (3) dans la clé contre l'extrémité arrière du perçage (5) et tire lors du retrait de la clé l'aimant (3) contre la butée avant.

5. Système cylindre de fermeture et clé selon l'une quelconque des revendications précédentes,
**caractérisé en ce que**
l'aimant (3) est magnétisé diamétralement dans la tige de clé.

6. Système cylindre de fermeture et clé selon l'une quelconque des revendications précédentes,
**caractérisé en ce que**
l'aimant (3) est magnétisé axialement dans la tige de clé.

7. Système cylindre de fermeture et clé selon l'une quelconque des revendications précédentes,
**caractérisé en ce que**
l'aimant (3) dans la tige de clé ou la bille magnétique (6) dans le noyau de cylindre se compose d'un matériau ferromagnétique.
